# EUROPÄISCHE PATENTANMELDUNG

(11) **EP 0 778 125 A2**
(43) Veröffentlichungstag der Anmeldung: **11.06.1997**
(21) Anmeldenummer: 96116926.5
(22) Anmeldetag: 22.10.1996
(51) Int. Cl.: B31B 1/26

(54) **Vorrichtung zum Aussteifen von flachen Werkstücken aus Papier o.dgl.**

(30) Priorität: 05.12.1995 DE 19545349
(71) Anmelder: Windmöller & Hölscher, D-49525 Lengerich (DE)
(72) Erfinder: Eckelt, Ulrich, 49545 Tecklenburg (DE); Rautenberg, Horst, 49536 Lienen (DE)

(57) **Zusammenfassung**

Eine Vorrichtung zum Aussteifen von flachen Werkstücken aus Papier besteht aus die Werkstücke wellenförmig profilierenden Einrichtungen, beispielsweise aus frei drehbar gelagerten Scheiben oder aus um frei drehbar gelagerte Rollen umlaufenden Riemen (14,15,44,45), deren jeweils an dem Werkstück angreifenden Abschnitte deren gemeinsame Mittelebene derart durchsetzen, daß sie die Werkstücke etwa wellenförmig profilieren. Um zu verhindern, daß die profilierenden Einrichtungen die Werkstücke seitlich verziehen, ist ein Förderer (29) vorgesehen, der die Werkstücke zwischen sich festklemmt.

## Beschreibung

Die Erfindung betrifft eine Vorrichtung zum Aussteifen von flachen Werkstücken aus Papier o. dgl., vorzugsweise von Schlauchabschnitten bei der Sackherstellung.

Beispielsweise müssen von einer Papierbahn abgetrennte Abschnitte zum Zwecke ihrer Sammlung oder weiteren Verarbeitung gestapelt oder weitergefördert werden, wobei sich aus der Flexibilität oder Lappigkeit der Abschnitte Probleme bei der lagegenauen Ablage oder Weiterförderung ergeben können.

Zur Herstellung von Papiersäcken werden von Rollen Bannen abgezogen, meist mehrlagig zusammengeführt und sodann durch einander überlappendes Einschlagen der Seitenteile und Verkleben der einander überlappenden Bereiche miteinander zu Schläuchen geformt, von denen dann zur weiteren Verarbeitung zu Säcken Schlauchabschnitte abgetrennt werden, die mit hoher Geschwindigkeit einander überlappend auf Schuppenbandförderer abgeworfen oder gestapelt werden. Um zu verhindern, daß die von der Schlauchbahn abgetrennten Schlauchabschnitte bei ihrem Abwurf beispielsweise auf einen Schuppenbandförderer aufgrund ihrer Lappigkeit und/oder Flexibilität Schräglagen einnehmen und nicht genau zueinander ausgerichtet sind, ist es bekannt, die Schlauchabschnitte durch zusammenwirkende Scheiben durchlaufen zu lassen, die an diese ein Wellenprofil anformen. Aufgrund eines derartigen Wellenprofils werden die Schlauchabschnitte zwar ausgesteift, so daß sie sich nicht mehr um ihre Querachse verbiegen oder überschlagen können. Die grundsätzlich beidseits der Längsmittellinie der Werkstücke angeordneten Profilierungsscheiben führen jedoch dazu, daß sie unkontrolliert seitlich Material der Schlauchabschnitte einziehen, wobei nicht sichergestellt ist, von welcher Seite her der Einzug erfolgt, so daß wiederum beispielsweise auf dem anschließenden Schuppenförderband eine geschuppt übereinanderliegende Ablage der Werkstücke erfolgt, deren seitlichen Kanten nicht genau zueinander ausgerichtet sind.

Aufgabe der Erfindung ist es daher, eine Vorrichtung der eingangs angegebenen Art zu schaffen, die eine kantengerade Ablage von Werkstücken sicherstellt, die durch profilierende Einrichtungen zum Zwecke ihrer Aussteifung mit einem wellenförmigen Profil versehen worden sind.

Erfindungsgemäß wird diese Aufgabe durch eine Vorrichtung zum Aussteifen von flachen Werkstücken aus Papier o. dgl., vorzugsweise von Schlauchabschnitten bei der Sackherstellung gelöst, die aus die Werkstücke wellenförmig profilierenden Einrichtungen, beispielsweise frei drehbar gelagerten Scheiben oder um frei drehbar gelagerte Rollen umlaufende Riemen, deren jeweils an dem Werkstück angreifenden Abschnitte deren gemeinsame Mittelebene derartig durchsetzen, daß sie die Werkstücke etwa wellenförmig profilieren, und aus einem im Bereich der profilierenden Einrichtungen angeordneten Förderer besteht, der die Werkstücke zwischen sich festklemmt. Bei der erfindungsgemäßen Vorrichtung fixiert der mit einem eigenen Antrieb versehene Förderer die Werkstücke bei ihrem Durchlauf durch die profilierenden Einrichtungen, so daß ein seitlicher Verzug der Werkstücke ausgeschlossen ist. In der erfindungsgemäßen Vorrichtung werden daher die Werkstücke mit einer diese aussteifenden Profilierung versehen, ohne daß es zu einem seitlichen Verzug kommt, so daß die wellenförmig profilierten Werkstücke kantengerade zum Zwecke ihres Stapelns oder auf einen nachgeschalteten Schuppenbandförderer abgeworfen werden können, so daß Probleme bei der weiteren Verarbeitung aufgrund mangelnder Ausrichtung der Werkstücke zueinander ausgeschlossen sind.

Zweckmäßigerweise ist der festklemmende Förderer ein Doppelbandförderer. Um eine ausreichende Klemmkraft auf die Werkstücke auszuüben, können die klemmenden Trume des Doppelbandförderers über paarweise angeordnete, stützende Zwischenrollen laufen, von denen jeweils eine durch Federkraft gegen die andere angedrückt ist.

Zweckmäßigerweise erfaßt der Doppelbandförderer die Werkstücke im Bereich von deren Mittellinien. Um die Werkstücke symmetrisch mit einem wellenförmigen Profil versehen zu können, sind die profilierenden Einrichtungen zweckmäßigerweise spiegelbildlich zu der Längsmittelebene der Werkstücke angeordnet.

Um das zu erzeugende Wellenprofil entsprechend der Art der Werkstücke und entsprechend den jeweiligen Anforderungen einfach und schnell verändern zu können, sind die um frei drehbar gelagerte Rollen umlaufenden Riemen zweckmäßigerweise in Rahmen gelagert, die relativ zueinander verstellbar im Maschinengestell gelagert sind. Die Rahmen können an ihren einlaufseitigen Enden schwenkbar im Maschinengestell gelagert sein, wobei die gegenüberliegenden Enden mit Stelleinrichtungen zum Heben und Absenken versehen sind, um die Tiefe der wellenförmigen Profilierungen in der gewünschten Weise verändern zu können.

Die Stelleinrichtungen können aus Exzentern bestehen.

Zweckmäßigerweise sind in einem Rahmen gleichachsig jeweils zwei Rollen gelagert, über die parallel zueinander zwei endlose Riemen umlaufen, wobei in dem anderen nur einen endlosen Riemen lagernden Rahmen Rollen gelagert sind und der Riemen in der Mittelebene zwischen den parallel zueinander umlaufenden Riemen angeordnet ist.

Die auslaufseitigen, paarweise angeordneten Umlenkrollen können einen größeren Durchmesser aufweisen als die einlaufseitigen, was der Forderung entgegenkommt, daß die wellenförmigen Profilierungen ausgehend von dem einlaufseitigen Ende der Rahmen zunehmend tiefer ausgebildet werden.

In weiterer Ausgestaltung der Erfindung ist vorgesehen, daß an einem der Rahmen gekrümmte Profilierungsbleche angeordnet sind, in die die Seitenbleche der Werkstücke einlaufen. Diese Profilierungsbleche formen zusätzlich ein aussteifendes Profil an die Seitenbereiche der Werkstücke an.

Die der Profilierung dienenden Einrichtungen können zusätzlich auch relativ zu den klemmenden Trumen des Doppelbandförderers ihrer Höhe nach verstellbar sein, so daß sich auch im mittleren Bereich der Werkstücke zusätzlich ein etwa dachförmig geformtes Profil anformen läßt.

Ein Ausführungsbeispiel der Erfindung wird nachstehend anhand der Zeichnung näher erläutert. In dieser zeigt
- Fig. 1: eine Seitenansicht der erfindungsgemäßen Vorrichtung zum Profilieren von flachen Werkstücken oder Schlauchabschnitten in schematischer Darstellung,
- Fig. 2: eine Ansicht auf die Vorrichtung in Richtung des Pfeils A in Fig. 1, teilweise im Schnitt,
- Fig. 3: eine Draufsicht auf die unteren Bänder und Riemen mit den zugehörigen Umlenk- und Leitrollen nach Entfernen des oberen Rahmens und
- Fig. 4: eine Unteransicht der oberen Bänder und Riemen mit zugehörigen Umlenk- und Leitrollen.

Ein Doppelbandförderer 1, deren die Ober- und Untertrume bildenden Scharen von endlosen Riemen über die vorderen Umlenkrollen 2, 3 umlaufen, fördern die geschuppt übereinanderliegend auf dem Schuppenband 4 abzulegenden Schlauchabschnitte einzeln aufeinanderfolgend heran und übergeben sie an die Profilierungsvorrichtung 5. Die vorderen Umlenkrollen 2, 3 des mit einem Antrieb versehenen Doppelbandförderers 1 sind in den Seitenteilen 6, 7 eines nicht näher dargestellten Maschinengestells in nicht näher dargestellter Form gelagert. Zwei Bänder 8, 9 der über die untere Umlenkrolle 3 des Doppelbandförderers 1 laufenden Bänderschar laufen über die Rollen 9, 10, die in unteren Rahmen 11, 12 frei drehbar gelagert sind, die an ihrem einlaufseitigen Enden um an den Seitenteilen 6, 7 befestigte Zapfen schwenkbar gelagert sind. Die Rollen 9, 10 werden durch die Bänder 8, 9 angetrieben.

Die Rollen 9, 10 sind an ihren einander zugewandten Innenseiten mit Ringnuten versehen, über die endlose Rundriemen 14, 15 laufen, die zu ihrer Umlenkung über vordere Umlenkrollen 16, 17 geführt sind, die an dem vorderen Endbereich des Rahmens 12 frei drehbar gelagert sind.

Mittig im Einlaufbereich des Rahmens 12 ist im Maschinengestell eine Rolle 20 frei drehbar gelagert, die gleichachsig zwei seitliche Riemenscheiben 21, 22 trägt. Über diese Riemenscheiben laufen zu dem Antrieb der Rolle 20 Riemen oder Bänder 22, 23, die Bänder der über die untere Umlenkrolle 3 des Doppelbandförderers 1 laufenden Bänderschar sind. Die Rolle 20 ist mit einer mittleren Riemenscheibe 25 versehen, über die ein endloses Band 26 läuft, das durch eine vordere Umlenkrolle 27 umgelenkt wird, die frei drehbar im Maschinengestell gelagert ist. Das obere Trum des Riemens 26 bildet ein Trum des Doppelbandförderers 29, der die Werkstücke klemmend durch die Profilierungsvorrichtung 5 hindurchfördert. Das obere Trum des endlosen Riemens 6 ist zwischen den Riemenscheiben bzw. Rollen 25, 27 durch Zwischenrollen 30 abgestützt, die frei drehbar an abgewinkelten Trägern 31 des Maschinengestells gelagert sind.

Die die Rolle 20 mit den drei Riemenscheiben antreibenden Riemen oder Bänder 22, 23 umschlingen teilweise Spannrollen 35, 36, die im Maschinengestell in üblicher und nicht dargestellter Weise gelagert sind. Zwei Bänder 37, 38, die Bänder der über die obere Umlenkrolle 2 des Doppelbandförderers 1 laufenden Bänderschar sind, treiben die frei drehbar im Maschinengestell gelagerten Rollen 39, 40 an. Die Bänder 37, 38 sind mit üblichen im Maschinengestell gelagerten Spannrollen 41, 42 versehen. Die Rollen 39, 40 sind mit seitlichen Ringnuten versehen, über die jeweils paarweise Riemen 44 und 45 laufen. Die Riemen 44, 45 sind über vordere Umlenkrollen 46, 47 geführt, die einen größeren Durchmesser aufweisen als die Rollen 39, 40. Die Umlenkrollen 46, 47 sind in einem oberen Rahmen 48 frei drehbar gelagert.

Die oberen und unteren Rahmen 12, 48 sind um Achsen 49, 50 schwenkbar in den Seitenteilen 6, 7 des Gestells gelagert, die mit den Achsen der Rollen 20 und 40 fluchten. Im Maschinengestell ist weiterhin eine Rolle 52 frei drehbar gelagert, die die einlaufseitige Rolle des oberen Bandes des klemmenden Doppelbandförderers 29 ist. Das Oberband 53 des klemmenden Doppelbandförderers 29 läuft weiterhin über die vordere Umlenkrolle 54, die frei drehbar im Maschinengestell gelagert ist, und über die Stützrollen 55. Die Stützrollen 55 sind frei drehbar an zweiarmigen Hebeln 56 gelagert, die um Achsen 57 schwenkbar im Maschinengestell gelagert und an ihren anderen Enden durch Zugfedern 58 derart beaufschlagt sind, daß sie sich in der dargestellten Weise unter Vorspannung gegen die stützenden Gegenrollen 30 anlegen. Das Oberband 53 des klemmenden Doppelbandförderers 29 ist ein Band der über die obere Umlenkrolle 2 umlaufenden Bänderschar des Doppelbandförderers 1.

Die vorderen Enden der Rahmen 12, 48 sind durch Exzenterwellen 60, 61 und 62, 63 der Höhe nach verstellbar im Maschinengestell gelagert. Zum Drehen der Exzenterwellen können Kurbeln oder aber auch Servomotore vorgesehen sein. Durch entsprechende Verstellung bzw. Verschwenkung der Rahmen 12, 48 relativ zueinander kann das Maß eingestellt werden, mit dem die Riemen 14, 15 jeweils zwischen die Riemen 44 und 45 eintauchen, so daß sich die gewünschte Tiefe der durch diese Riemen erzeugten wellenförmigen Profile an den Schlauchabschnitten einstellen läßt. Diese Einstellmöglichkeit ist durch die Doppelpfeile B und C in Fig. 2 und D und E in Fig. 1 angedeutet.

An Tragarmen 65, 66 der unteren Rahmen 12, 12' sind etwa gleichartig gekrümmte Bleche 67, 68 spiegelbildlich zueinander befestigt, in die beim Durchlauf durch die Profilierungsvorrichtung die seitlichen Bereiche der zu profilierenden Abschnitte einlaufen. Diese Seitenbereiche werden dabei beidseits von den Blechen 67, 68 eingefaßt und mit einem entsprechend bogenförmig profilierten Profil versehen.

Um ein gegenseitiges Verschwenken der Rahmenteile 12, 12' einerseits und 48, 48' andererseits zu ermöglichen, sind die oberen Rahmen gabelförmig mit schlitzförmigen Ausnehmungen 70 versehen, in die Stegteile 71 der unteren Rahmen 12, 12' eingreifen.

Die Rahmen 12, 12' und 48, 48' sind auf den mit den Exzenter versehenen gestellfesten Zapfen 62, 63 und 60, 61 auch in Querrichtung relativ zueinander verschieblich geführt. Um auch eine Einstellung in Querrichtung vornehmen zu können, ist in den Seitenteilen 6, 7 eine mit einem Gewinde versehene Spindel 74 drehbar gelagert, auf deren gegenläufigen Gewinden Spindelmuttern 75, 76 aufgeschraubt sind. Diese Spindelmuttern 75, 76 sind querverschieblich aber undrehbar im Gestell geführt und sie weisen gegabelte Mitnehmer 77, 78 auf, in die Stegteile 79, 80 der Rahmenteile 12, 12' greifen. Durch entsprechende Drehung der Spinel 74 kann somit auch der seitliche Abstand der Rahmenteile mit den die Profilierung bewirkenden Riemen vorgenommen werden.

Durch entsprechendes gemeinsames Heben oder Senken der Rahmenteile können die der Profilierung dienenden Riemen auch aus der Förderebene des klemmenden Doppelbandförderers 29 in der aus Fig. 2 ersichtlichen Weise herausbewegt werden, so daß dem zu profilierenden Schlauchabschnitt zusätzlich zu den seitlichen wellenförmigen Profilen noch ein mittleren etwa trapezförmiges Profil erteilt werden kann.

## Patentansprüche

1. Vorrichtung zum Aussteifen von flachen Werkstücken aus Papier o. dgl., vorzugsweise von Schlauchabschnitten bei der Sackherstellung, bestehend
aus die Werkstücke wellenförmig profilierenden Einrichtungen, beispielsweise frei drehbar gelagerten Scheiben oder um frei drehbar gelagerte Rollen umlaufende Riemen, deren jeweils an dem Werkstück angreifenden Abschnitte deren gemeinsame Mittelebene derart durchsetzen, daß sie die Werkstücke etwa wellenförmig profilieren, und
aus einem im Bereich der profilierenden Einrichtungen angeordneten Förderer, der die Werkstücke zwischen sich festklemmt.

2. Vorrichtung nach Anspruch 1, dadurch gekennzeichnet, daß der festklemmende Förderer ein Doppelbandförderer ist.

3. Vorrichtung nach Anspruch 1 oder 2, dadurch gekennzeichnet, daß die klemmenden Trume des Doppelbandförderers über paarweise angeordnete stützende Zwischenrollen laufen, von denen jeweils eine durch Federkraft gegen die andere angedrückt ist.

4. Vorrichtung nach einem der Ansprüche 1 bis 3, dadurch gekennzeichnet, daß der Doppelbandförderer die Werkstücke im Bereich von deren Mittellinien erfaßt.

5. Vorrichtung nach einem der Ansprüche 1 bis 4, dadurch gekennzeichnet, daß die die Werkstücke wellenförmig profilierenden Einrichtungen spiegelbildlich zu deren Längsmittellinie angeordnet sind.

6. Vorrichtung nach einem der Ansprüche 1 bis 5, dadurch gekennzeichnet, daß die um frei drehbar gelagerten Rollen umlaufenden Riemen in Rahmen gelagert sind, die relativ zueinander verstellbar im Maschinengestell gelagert sind.

7. Vorrichtung nach einem der Ansprüche 1 bis 6, dadurch gekennzeichnet, daß die Rahmen an ihren einlaufseitigen Enden schwenkbar im Maschinengestell gelagert und die gegenüberliegenden Enden mit Stelleinrichtungen zum Heben und Absenken versehen sind.

8. Vorrichtung nach einem der Ansprüche 1 bis 7, dadurch gekennzeichnet, daß die Stelleinrichtungen aus Exzentern bestehen.

9. Vorrichtung nach einem der Ansprüche 1 bis 8, dadurch gekennzeichnet, daß in einem Rahmen gleichachsig jeweils zwei Rollen gelagert sind, über die parallel zueinander zwei endlose Riemen umlaufen, daß in dem anderen nur einen endlosen Riemen lagernden Rahmen Rollen gelagert sind und daß der endlose Riemen der Mittelebene zwischen den parallel zueinander umlaufenden Riemen angeordnet ist.

10. Vorrichtung nach einem der Ansprüche 1 bis 9, dadurch gekennzeichnet, daß die auslaufseitigen, paarweise angeordneten Umlenkrollen einen größeren Durchmesser aufweisen als die einlaufseitigen Umlenkrollen.

11. Vorrichtung nach einem der Ansprüche 1 bis 10, dadurch gekennzeichnet, daß an einem der Rahmen gekrümate Profilierungsbleche angeordnet sind, in die die Seitenbereiche der Werkstücke einlaufen.
